# EUROPÄISCHE PATENTSCHRIFT

(11) **EP 0 616 504 B1**
(45) Veröffentlichungstag und Bekanntmachung des Hinweises auf die Patenterteilung: **18.10.1995**
(21) Anmeldenummer: 92924689.0
(22) Anmeldetag: 08.12.1992
(51) Int. Cl.: A47L 11/12, A47L 11/06

(54) **BODENREINIGUNGSMASCHINE**
FLOOR-CLEANING MACHINE
MACHINE A NETTOYER LES SOLS

(30) Priorität: 10.12.1991 DE 4140641
(43) Veröffentlichungstag der Anmeldung: 28.09.1994
(73) Patentinhaber: ZACHHUBER, Kurt, D-82377 Penzberg (DE)
(72) Erfinder: ZACHHUBER, Kurt, D-82377 Penzberg (DE)
(74) Vertreter: Grättinger & Partner (GbR)
(86) Internationale Anmeldenummer: EP9202834
(87) Internationale Veröffentlichungsnummer: WO9311695

(56) Entgegenhaltungen:
- DD-A- 229 344
- FR-A- 602 942
- FR-A- 610 218
- US-A- 4 005 502
- US-A- 4 097 953
- US-A- 4 499 624

## Beschreibung

Die vorliegende Erfindung betrifft eine Bodenreinigungsmaschine, insbesondere Scheuer- oder Poliermaschine, mit mindestens zwei horizontal aufgehängten, um ihre Längsachse rotierend angetriebenen Walzenbürsten, die eine ihre Rotation überlagernde, gegenläufig zueinander oszillierende Bewegung in horizontaler Richtung ausführen. Gemäß einem alternativen Vorschlag betrifft die Erfindung eine Bodenreinigungsmaschine, insbesondere Scheuer- oder Poliermaschine mit einem Fahrgestell und mindestens zwei hieran aufgehängten Reinigungseinheiten, welche jeweils mindestens zwei um ihre horizontal ausgerichteten Längsachsen rotierbare Umlenkwalzen, von denen mindestens eine rotierend angetrieben ist, und ein um diese umlaufendes Reinigungsband umfassen.

Eine als Poliermaschine ausgebildete Maschine der eingangs genannten Art ist aus der US-A-4,499,624 bekannt. Bei ihr sind zwei parallel zueinander nebeneinander angeordnete Polierwalzen vorgesehen, die gegenläufig oszillieren und rotieren. Ein Fahrgestell besitzt die bekannte Maschine nicht; vielmehr ruht das ganze Gewicht der Maschine auf den beiden Polierwalzen. Durch die einander überlagernde Rotation und oszillierende Bewegung jeder Polierwalze soll die Polierleistung verbessert werden.

Ein wesentlicher Nachteil der bekannten Poliermaschine liegt darin, daß diese im Betrieb um ihre Hochachse schlingert. Denn durch die gegenläufig oszillierende Bewegung der Walzen entsteht ein entgegengesetztes auf den Maschinenkörper wirkendes Reaktionsmoment. Dieses ist nicht nur bedingt durch die Beschleunigungskräfte für die beiden Polierwalzen. Momentverstärkend wirkt zudem die Reibung zwischen den Polierwalzen und der zu bearbeitenden Fläche. Die bekannte Maschine ist daher in solchen Anwendungsfällen praktisch nicht einsetzbar, in denen schwere Walzenbürsten mit nicht nur geringer Geschwindigkeit oszillieren sollen und/oder eine Oberfläche bearbeitet werden soll, die insbesondere aufgrund ihrer Rauheit der oszillierenden Bewegung der Walzenbürsten eine hohe Reibungskraft entgegensetzt.

Desweiteren sind Bodenreinigungsmaschinen im Stand der Technik bekannt und im Einsatz, bei denen die Walzenbürsten ausschließlich eine Rotation, nicht hingegen eine oszillierende Bewegung ausführen. Sie dienen der nassen bzw. trockenen Reinigung von Fußböden, insbesondere in Hallen, Büroräumen, Geschäften, aber auch im Freien. Je nach der Größe der Bodenreinigungsmaschine erfolgt der Antrieb der Walzenbürste(n) bzw. der Umlenkwalze(n), um welche das Reinigungsband umläuft, mittels eines Antriebsmotors oder aber mittels einer mechanischen Koppelung mit den Rädern des Fahrgestells, insbesondere unter Verwendung eines Riementriebes. Der Antriebsmotor für die Walzenbürste(n) bzw. die Umlenkwalze(n) kann über ein Kabel aus dem Stromnetz oder aber über eine bordeigene Energieversorgung, insbesondere in Form von Akkumulatoren gespeist werden. Je nach dem Bedienungskomfort werden größere Maschinen dabei von der Bedienperson geschoben oder besitzen einen Fahrantrieb; im zweitgenannten Fall kann die Bodenreinigungsmaschine als Selbstfahrer ausgebildet sein.

Bei den zuletztgenannten Bodenreinigungsmaschinen, insbesondere Poliermaschinen, bei denen die Walzenbürsten ausschließlich rotieren, besteht die Gefahr, daß der zu reinigende Boden verbrennt, wenn die Maschine zulange an einer Stelle verweilt. Denn die bei längerem Einwirken der Walzenbürste(n) bzw. der Reinigungsbänder durch die Reibung der Borsten bzw. Pads auf dem Boden erzeugte Wärme läßt insbesondere bestimmte Kunststoffböden schmelzen. An diesen Stellen entstehen auf dem Fußboden Streifen. Die durch die lokale Verbrennung von Böden verursachten Schäden sind nahezu irreparabel. Zudem ist die Reinigungsleistung bei festsitzendem Schmutz häufig nicht zufriedenstellend.

Der vorliegenden Erfindung liegt die Aufgabe zugrunde, eine Bodenreinigungsmaschine der eingangs genannten Art zu schaffen, bei welcher ein Schlingern der Maschine um ihre Hochachse nicht auftritt. Dabei soll die Gefahr, daß der zu reinigende Boden bei Unterbrechung der Fortbewegung der Reinigungsmaschine verbrennt, nur minimal und gleichzeitig eine gute Reinigungswirkung gegeben sein.

Gemäß der Erfindung wird diese Aufgabe bei Bodenreinigungsmaschinen gemäß dem Oberbegriff von Anspruch 1 dadurch gelöst, daß die Walzenbürsten an einem Fahrgestell aufgehängt sind und jeweils zwei von ihnen um dieselbe Achse rotierend angeordnet sind. Durch die erfindungsgemäß vorgesehene Anordnung der Walzenbürsten ergibt sich ein vollständiger Massen- und Momentenausgleich, welcher ein Vibrieren der Maschine und ein Schlingern um ihre Hochachse unterdrückt.

Indem die Überlagerung der Rotation der Bürsten mit ihrer oszillierenden Bewegung in horizontaler Richtung dazu führt, daß sich sowohl der Ort der Einwirkung der einzelnen Borsten auf den Boden als auch die Richtung ihrer Bewegung über ihm ständig ändert, ist die Gefahr, daß der Boden verbrennt, wenn die Bodenreinigungsmaschine angehalten wird, nur minimal. Denn das Verbrennen des Bodens bei herkömmlichen Maschinen ohne oszillierende Bewegung der Walzenbürsten ist insbesondere dadurch verursacht, daß immer dieselben Borsten in hoher Frequenz nacheinander in der selben Richtung über dieselbe Stelle des Bodens bewegt werden. Hierdurch wird der Boden lokal, streifenweise, in Umfangsrichtung der Walzenbürste überhitzt.

Als weiterer Vorteil erfindungsgemäß ausgebildeter Scheuermaschinen läßt sich eine gegenüber herkömmlichen Maschinen höhere Reinigungsleistung infolge der stets wechselnden Angriffsrichtung der Borsten gegen den auf dem Boden haftenden Schmutz nennen. Diese höhere Reinigungsleistung der erfindungsgemäßen Scheuermaschinen gegenüber solchen nach dem Stand der Technik führt dazu, daß bei erfindungsgemäßen Bodenreinigungsmaschinen der Anpreßdruck der Walzenbürste auf den Boden reduziert werden kann, was wiederum die Verringerung der zum Antrieb der Walzenbürste erforderlichen Leistung ermöglicht. Somit ergibt sich bei netzunabhängigen Maschinen in besonders vorteilhafter Weise eine längere Betriebsdauer mit einer Akkumulator-Füllung als bei herkömmlichen Maschinen.

Desweiteren ergibt sich als Vorteil der erfindungsgemäßen Bodenreinigungsmaschine, daß die Grenzen der bearbeiteten Fläche sich nicht als scharfer Rand auf dem Boden abzeichnen. Denn die Grenzen des bearbeiteten Streifens sind entsprechend der Amplitude der oszillierenden Bewegung der Walzenbürste "ausgefranst"; die Intensität der Bodenbearbeitung nimmt innerhalb eines schmalen Randstreifens, dessen Breite der Amplitude der oszillierenden Bewegung entspricht, ab. Hierdurch wird die bei herkömmlichen Maschinen zu beobachtende Streifenbildung auf dem Boden unterdrückt.

Besonders bevorzugt sind die Walzenbürsten so am Fahrgestell aufgehängt, daß ihre Rotationsachsen quer zur Arbeitsrichtung der Maschine verlaufen, wobei die Richtung der oszillierenden Bewegung ebenfalls quer zur Arbeitsrichtung der Maschine, in axialer Richtung der Walzenbürsten verläuft. Allerdings können die Walzenbürsten auch schräg zur Arbeitsrichtung der Maschine angeordnet sein, und die Richtung der oszillierenden Bewegung kann mit der Axialrichtung der Walzenbürsten einen Winkel einschließen.

Die vorteilhaften Wirkungen der erfindungsgemäßen Bodenreinigungsmaschine sind besonders ausgeprägt, wenn die maximale Geschwindigkeit der oszillierenden Horizontalbewegung der Walzenbürsten im wesentlichen der Umfangsgeschwindigkeit der Borstenenden entspricht. In diesem Falle verändert sich die Bewegungsrichtung der Borsten auf dem Boden innerhalb eines Winkelbereiches von 90°, nämlich jeweils 45° schräg zur Umfangsrichtung. Sowohl ein besonders wirksames Entfernen von Schmutz mit Scheuermaschinen als auch ein vollkommen streifenfreies Polieren mit Poliermaschinen ergibt sich bei einer derartigen Gestaltung.

Der Antrieb, welcher die Walzenbürsten in oszillierende Bewegungen versetzt, kann auf verschiedene Weise realisiert werden. Insbesondere bei kleinen Maschinen ist es zweckmäßig, die oszillierende Bewegung der Bürsten mechanisch an deren Rotation zu koppeln, da in diesem Falle ein eigener Antriebsmotor für die oszillierende Bewegung nicht erforderlich ist; bei größeren Maschinen ist es umgekehrt vorteilhaft, für die oszillierende Bewegung und die Rotation der Bürsten getrennte Antriebsmotoren vorzusehen, weil sich dann die beiden Bewegungen unabhängig voneinander zur Anpassung an den zu reinigenden Boden, dem Verschmutzungsgrad und dgl. verändern lassen. Im erstgenannten Fall ist bei einer bevorzugten Ausführungsform mit jeder Walzenbürste mindestens eine Nockenscheibe mit Axialnocken verbunden, welche auf einem am Fahrgestell fest angeordneten Gegennocken abläuft. Dies stellt eine besonders einfache und robuste technische Realisierung dar. Besonders zweckmäßig ist es dabei, an jeder Walzenbürste zwei Nockenscheiben mit kongruenten Nockenbahnen anzuordnen, welche zwischen zwei festen Gegennocken die oszillierende Bewegung der Walzenbürsten zwangsweise steuern. Selbstverständlich kann die Anordnung von Nockenscheibe und Gegennocken an Walzenbürste und Fahrgestell auch umgekehrt sein.

Eine weitere zweckmäßige Ausgestaltung des Antriebs der Walzenbürsten für ihre oszillierende Bewegung besteht darin, Exzenterantriebe oder Kurbelantriebe vorzusehen. Diese können im Sinne der vorstehenden Unterteilung entweder von gesonderten Motoren angetrieben werden, oder aber sie sind an den Antriebsmotor für die Rotation der Bürsten mechanisch gekoppelt. In beiden Fällen können die Exzenter bzw. Kurbeln beispielsweise über Pleuel auf jeweils einen die Walzenbürsten aufnehmenden, mit diesen oszillierenden, im Fahrgestell in Horizontalführungen geführten Rahmen wirken zu lassen. Besonders zweckmäßig ist es jedoch, die Walzenbürsten drehfest, aber axial verschieblich auf Bürstenwellen zu lagern, welche ihrerseits drehbar, aber axial fest in dem Fahrgestell gelagert sind. Denn auf diese Weise lassen sich die oszillierenden Massen minimieren.

Neben mechanischen Oszillationsantrieben kommen auch andere Antriebe zur Erzeugung der oszillierenden Bewegung der Walzenbürsten in Betracht, insbesondere ein elektromagnetischer Schwingungserreger.

Unter entsprechender Anwendung der vorstehenden Überlegungen wird die genannte Aufgabe bei Bodenreinigungsmaschinen mit mindestens zwei Reinigungseinheiten, die ein um Umlenkwalzen umlaufendes Reinigungsband umfassen, dadurch gelöst, daß die Umlenkwalzen zweier Reinigungseinheiten jeweils um dieselbe Achse rotierend angeordnet sind und eine zueinander gegenläufige oszillierende Bewegung in horizontaler Richtung ausführen. Die vorstehend geschilderten Vorteile, welche sich im Hinblick auf die Reinigungswirkung der Borsten von Walzenbürsten ergeben, gelten entsprechend für die umlaufenden Pads und Borsten von Reinigungsbändern. Die in den Unteransprüchen mit Bezug auf Anspruch 1 angegebenen Merkmale lassen sich auf die Bodenreinigungsmaschine gemäß Anspruch 11 entsprechend übertragen und führen auch hier zu vorteilhaften Ausgestaltungen mit den gleichen Vorteilen, wie sie sich bei Walzenbürsten aufweisenden Bodenreinigungsmaschinen ergeben.

Zweckmäßigerweise sind bei derartigen Bodenreinigungsmaschinen die gesamten Reinigungseinheiten oszillierbar am Fahrgestell aufgehängt. Dazu wird ein Rahmen, in welchem die Umlenkwalzen gelagert sind, in horizontalen, querverlaufenden Führungen im Fahrgestell geführt. Zur Vermeidung umfangreicher Übertragungsmittel für die Antriebskraft zum Antrieb der Umlenkwalze(n) ist dabei bevorzugt auf jedem Rahmen ein eigener Antriebsmotor vorgesehen, welcher die oszillierenden Bewegungen des Rahmens der Reinigungseinheit mitmacht.

Um die Reinigungsleistung von beiden vorstehend beschriebenen erfindungsgemäßen Bodenreinigungsmaschinen weiter zu erhöhen, können die Reinigungseinheiten bzw. die Walzenbürsten zusätzlich eine oszillierende Schwenkbewegung um eine vertikale Schwenkachse ausführen. Bei derartig ausgestalteten Maschinen ist zweckmäßigerweise für jede Bürste bzw. Reinigungseinheit ein Schwenklager mit vertikaler Schwenkachse vorgesehen, welches in einer Horizontalführung verschieblich im Fahrgestell gelagert ist. Schwenkbewegung und horizontale translatorische Bewegung werden zweckmäßigerweise miteinander gekoppelt, indem beide Bewegungen von demselben Antrieb erzwungen werden.

Im folgenden wird die Erfindung anhand der Zeichnung näher erläutert. Es zeigt Fig. 1 die Draufsicht auf eine als Poliermaschine ausgestaltete erfindungsgemäße Bodenreinigungsmaschine mit zwei Walzenbürsten bei abgenommener Verkleidung und Fig. 2 die Draufsicht auf eine Bodenreinigungsmaschine nach der Erfindung mit zwei jeweils zwei Umlenkwalzen und ein umlaufendes Pad umfassenden Reinigungseinheiten.

Die Bodenreinigungsmaschine gemäß Fig. 1 ist auf einer Grundplatte 1 aufgebaut. An deren Unterseite sind drei Räder angeordnet. Dabei ist das vordere Rad 2 in fest an der Grundplatte montierten Lagerböcken 3 gelagert; die beiden hinteren Räder 4 sind demgegenüber in Lenkböcken 5 gelagert, welche um eine vertikale Achse 6 schwenkbar an der Grundplatte angelenkt sind.

Auf der Oberseite der Grundplatte 1 sind zwei Lagerböcke 7 aufgebaut, in welchen die gemeinsame Bürstenwelle 8 der beiden Walzenbürsten 9 drehbar, axial fest gelagert ist. Für den Durchtritt der oben auf der Grundplatte 1 gelagerten Walzenbürsten 9 durch die Grundplatte hindurch nach unten ist in dieser ein rechteckiger Ausschnitt 10 vorgesehen.

Zum Antrieb der Walzenbürsten 9 ist auf der Grundplatte ein Elektromotor 11 aufgebaut. Die zu seinem Betrieb notwendige Energie wird von drei Akkumulatoren 12, welche ebenfalls auf der Grundplatte aufgebaut sind, bereitgestellt. An den Antrieb des Elektromotors 11 ist die Antriebswelle 13 gekoppelt, welche in den beiden auf der Grundplatte aufgebauten Lagerböcken 14 gelagert ist. Die Antriebswelle 13 ist mit der Bürstenwelle 8 über einen Riementrieb gekoppelt, welcher einen Zahnriemen 15 umfaßt, welcher um eine mit der Antriebswelle 13 und eine mit der Bürstenwelle 8 fest verbundene Riemenscheibe umläuft. Die Walzenbürsten 9 sind mit der Bürstenwelle 8 drehfest, aber axial verschieblich verbunden, zu welchem Zweck die Bürstenwelle einerseits und die Kerne der Walzenbürsten andererseits jeweils miteinander korrespondierende Vielnutprofile aufweisen.

Mit den inneren Stirnflächen der Walzenbürsten 9 ist je ein Kulissenring 16 fest verbunden. In die umlaufende Nut jedes der Kulissenringe greift über dessen halbem Umfang ein Gabelelement 17 ein, an welchem eine Pleuelstange 18 um eine horizontale Achse schwenkbar angelenkt ist. Das andere Ende jeder Pleuelstange 18 ist an einem Kurbelzapfen einer Kurbelwelle 19 angelenkt. Die Kurbelwelle selbst ist in zwei auf der Grundplatte 1 aufgebauten Lagerböcken 20 gelagert, und zwar so hoch über der Bürstenwelle 8, daß die beiden Kulissenringe 16 unter der Kurbelwelle Platz finden, wenn die beiden Walzenbürsten sich in ihrer am weitesten innenliegenden Position befinden. Die Kurbelwelle 19 wird über ein Kegelradgetriebe 21 von der Antriebswelle 13 angetrieben, so daß die Kurbelwelle und die Antriebswelle ein festes Drehzahlverhältnis zueinander besitzen. Die Kurbelzapfen der Kurbelwelle 19 sind bezüglich einander um 180° versetzt angeordnet, so daß die beiden Walzenbürsten 9 in bezüglich einander entgegengesetzten, oszillierenden Bewegungen auf der Bürstenwelle 8 verschoben werden.

Die in Fig. 2 dargestellte Bodenreinigungsmaschine unterscheidet sich von derjenigen gemäß Fig. 1 im wesentlichen dadurch, daß anstelle von zwei Walzenbürsten zwei Reinigungseinheiten 22 vorgesehen sind, von denen jede zwei Umlenkwalzen 23, 24 und ein um diese umlaufendes Reinigungsband 25 umfaßt. Die hinteren Umlenkwalzen 23 sind dabei drehfest, aber axial verschieblich auf der hinteren Umlenkwalzenwelle 26 geführt, wie es im Zusammenhang mit den Walzenbürsten gemäß Fig. 1 beschrieben wurde; die hinteren Umlenkwalzen 23 werden somit von dem Antriebsmotor 11 angetrieben. Auch sind mit ihnen die Kulissenringe 16 fest verbunden, wie es im Zusammenhang mit Fig. 1 beschrieben wurde.

Die vorderen Umlenkwalzen 24 sind dreh- und axialverschieblich auf der gemeinsamen vorderen Umlenkwalzenwelle 27 gelagert. Sie besitzen die gleichen Abmessungen wie die hinteren Umlenkwalzen 23. Mit diesen sind sie jeweils über eine Koppelstange 28 in der Weise verbunden, daß sie der Bewegung der hinteren Umlenkwalzen in deren axialer Richtung folgen. Die Enden jeder Koppelstange 28 sind zu diesem Zweck auf den Außenring von Wälzlagern aufgesetzt, deren Innenring fest mit der äußeren Stirnseite der jeweiligen Umlenkwalze verbunden ist.

Der Ausschnitt 10 in der Grundplatte 1 ist entsprechend der größeren Abmessung der Reinigungseinheiten 22 vergrößert. Ein Vorsprung trägt dabei den vorderen Lagerbock 20 der Kurbelwelle 19 sowie den mittleren Lagerbock 29 für die vordere Umlenkwalzenwelle 27. Die Enden der vorderen Umlenkwalzenwelle 27 sind in den beiden äußeren Lagerböcken 30 gelagert.

Das Reinigungsband 25, von dem das obere Trum zur Verdeutlichung des Aufbaus der Reinigungseinheiten bei der rechten Reinigungseinheit weggelassen worden ist, ist als im Stand der Technik bekanntes Pad ausgestaltet.

Im übrigen entspricht der Aufbau der Bodenreinigungsmaschine gemäß Fig. 2 demjenigen der in Fig. 1 dargestellten Maschine, so daß auf die entsprechenden Ausführungen und Erläuterungen verwiesen werden kann.

## Patentansprüche

1. Bodenreinigungsmaschine, insbesondere Scheuer- oder Poliermaschine, mit mindestens zwei horizontal aufgehängten, um ihre Längsachse rotierend angetriebenen Walzenbürsten (9), die eine ihre Rotation überlagernde, gegenläufig zueinander oszillierende Bewegung in horizontaler Richtung ausführen,
dadurch gekennzeichnet,
daß die Walzenbürsten (9) an einem Fahrgestell aufgehängt und jeweils zwei von ihnen um dieselbe Achse rotierend angeordnet sind.

2. Bodenreinigungsmaschine nach Anspruch 1,
dadurch gekennzeichnet,
daß die oszillierende Bewegung der Walzenbürsten (9) eine translatorische Bewegung in axialer Richtung der Walzenbürsten ist.

3. Bodenreinigungsmaschine nach Anspruch 1,
dadurch gekennzeichnet,
daß mit jeder Walzenbürste mindestens eine Nockenscheibe mit Axialnocken verbunden ist, welche auf einem am Fahrgestell fest angeordneten Gegennocken abläuft.

4. Bodenreinigungsmaschine nach Anspruch 1,
dadurch gekennzeichnet,
daß jede Walzenbürste mit mindestens einem Exzenterantrieb wirkungsmäßig verbunden ist.

5. Bodenreinigungsmaschine nach Anspruch 1,
dadurch gekennzeichnet,
daß eine Kurbelwelle (19) vorgesehen ist, deren Kurbelzapfen über Pleuelstangen (18) mit den Walzenbürsten (9) wirkungsmäßig verbunden ist (sind).

6. Bodenreinigungsmaschine nach Anspruch 1,
dadurch gekennzeichnet,
daß die maximale Geschwindigkeit der oszillierenden Horizontalbewegung der Walzenbürsten im wesentlichen der Umfangsgeschwindigkeit der Borstenenden entspricht.

7. Bodenreinigungsmaschine nach Anspruch 1,
dadurch gekennzeichnet,
daß zum rotierenden Antrieb der Walzenbürsten (9) ein Antriebsmotor (11) vorgesehen ist.

8. Bodenreinigungsmaschine nach Anspruch 7,
dadurch gekennzeichnet,
daß für die Rotationsbewegung und für die oszillierende Axialbewegung zwei unabhängig voneinander einschaltbare Antriebsmotoren vorgesehen sind.

9. Bodenreinigungsmaschine nach Anspruch 7,
dadurch gekennzeichnet,
daß die oszillierende Horizontalbewegung der Walzenbürsten von dem Antriebsmotor (11) für die Bürstenrotation erzwungen wird.

10. Bodenreinigungsmaschine nach Anspruch 2,
dadurch gekennzeichnet,
daß die Walzenbürsten (9) drehfest, axialverschieblich auf mindestens einer motorisch angetriebenen, im Fahrgestell drehbar, axialfest gelagerten Bürstenwelle (8) gelagert sind.

11. Bodenreinigungsmaschine nach Anspruch 1,
dadurch gekennzeichnet,
daß statt der Walzenbürsten mindestens zwei Reinigungseinheiten, welche jeweils mindestens zwei um ihre horizontal ausgerichteten Längsachsen rotierbare Umlenkwalzen (23, 24), von denen mindestens eine rotierend angetrieben ist, und ein um diese umlaufendes Reinigungsband (25) umfassen, vorgesehen sind, wobei die Umlenkwalzen zweier Reinigungseinheiten jeweils um dieselbe Achse rotierend angeordnet sind und eine zueinander gegenläufige oszillierende Bewegung in horizontaler Richtung ausführen.

12. Bodenreinigungsmaschine nach Anspruch 1 oder Anspruch 11,
dadurch gekennzeichnet,
daß die Walzenbürsten (9) bzw. die Reinigungseinheiten zusätzlich zu ihrer oszillierenden Bewegung in horizontaler Richtung eine Schwenkbewegung um eine vertikale Schwenkachse ausführen.

## Claims

1. Floor cleaning machine, in particular a scrubbing or polishing machine, with at least two horizontally suspended roller brushes (9) driven to rotate about their longitudinal axis, which carry out a countercurrent oscillating movement in the horizontal direction, superimposed on their rotation, characterised in that the roller brushes (9) are suspended on a chassis and respectively two of them are arranged to rotate about this same axis.

2. Floor cleaning machine according to Claim 1, characterised in that the oscillating movement of the roller brushes (9) is a translatory movement in the axial direction of the roller brushes.

3. Floor cleaning machine according to Claim 1, characterised in that connected to each roller brush is at least one cam disc with axial cams, which travels on a counter-cam arranged in a fixed manner on the chassis.

4. Floor cleaning machine according to Claim 1, characterised in that each roller brush has an operative connection to at least one eccentric drive.

5. Floor cleaning machine according to Claim 1, characterised in that a crank shaft (19) is provided, whereof the crank pins have an operative connection to the roller brushes (9) by way of connecting rods (18).

6. Floor cleaning machine according to Claim 1, characterised in that the maximum speed of the oscillating horizontal movement of the roller brushes corresponds essentially to the peripheral speed of the ends of the bristles.

7. Floor cleaning machine according to Claim 1, characterised in that a drive motor (11) is provided for the rotary drive of the roller brushes (9).

8. Floor cleaning machine according to Claim 7, characterised in that provided for the rotary movement and for the oscillating axial movement are two drive motors, which can be operated independently of each other.

9. Floor cleaning machine according to Claim 7, characterised in that the oscillating horizontal movement of the roller brushes is forced by the drive motor (11) for the brush rotation.

10. Floor cleaning machine according to Claim 2, characterised in that the roller brushes (9) are mounted in a non-rotary, axially displaceable manner on at least one brush shaft (8) driven by a motor, able to rotate in the chassis and mounted to be axially stationary.

11. Floor cleaning machine according to Claim 1, characterised in that instead of the roller brushes, at least two cleaning units are provided, which respectively comprise at least two guide rollers (23, 24) rotating about their horizontally aligned longitudinal axes, whereof at least one is driven in a rotary manner and a cleaning belt (25) travelling around the latter, the guide rollers of two cleaning units respectively being arranged to rotate about the same axis and carrying out a countercurrent oscillating movement in the horizontal direction.

12. Floor cleaning machine according to Claim 1 or Claim 11, characterised in that in addition to their oscillating movement in the horizontal direction, the roller brushes (9) or the cleaning units carry out a swinging movement about a vertical swivel axis.

## Revendications

1. Machine de nettoyage des sols, en particulier machine de lessivage ou de polissage, comprenant au moins deux brosses en rouleaux (9) suspendues horizontalement, entraînées en rotation autour de leur axe longitudinal, et effectuant en plus de leur rotation un mouvement oscillant de l'une vers l'autre dans une direction horizontale, caractérisée en ce que les brosses en rouleaux (9) sont suspendues à un chariot et en ce que deux d'entre elles sont montées rotatives autour du même axe.

2. Machine de nettoyage des sols selon la revendication 1, caractérisée en ce que le mouvement oscillant des brosses on rouleaux (9) est un mouvement de translation en direction axiale des brosses en rouleaux.

3. Machine de nettoyage des sols selon la revendication 1, caractérisée en ce qu'au moins un disque à cames est relié à des cames axiales, ledit disque à cames se déroulant sur une came opposée montée fixe sur le chariot.

4. Machine de nettoyage des sols selon la revendication 1, caractérisée en ce que chaque brosse en rouleaux est reliée fonctionnellement à au moins un entraînement d'excentrique.

5. Machine de nettoyage des sols selon la revendication 1, caractérisée en ce que qu'un vilebrequin (19) est prévu, dont les manetons sont reliés fonctionnellement aux brosses en rouleaux (9) par des bielles (18).

6. Machine de nettoyage des sols selon la revendication 1, caractérisée en ce que la vitesse maximale du mouvement horizontal oscillant des brosses en rouleaux correspond pratiquement à la vitesse périphérique des extrémités de brosses.

7. Machine de nettoyage des sols selon la revendication 1, caractérisée en ce qu'un moteur d'entraînement (11) est prévu pour l'entraînement en rotation des brosses en rouleaux (9).

8. Machine de nettoyage des sols selon la revendication 7, caractérisée en ce que deux moteurs d'entraînement aptes à être mis en marche indépendamment l'un de l'autre sont prévus pour le mouvement en rotation et le mouvement axial oscillant.

9. Machine de nettoyage des sols selon la revendication 7, caractérisée en ce que le mouvement oscillant horizontal des brosses en rouleaux est provoqué par le moteur d'entraînement (11) pour l'actionnement en rotation des brosses.

10. Machine de nettoyage des sols selon la revendication 2, caractérisée en ce que les brosses en rouleaux (9) sont montées fixes en rotation et axialement coulissantes sur au moins un arbre à brosses entraîné par un moteur, mobile en rotation dans le chariot et fixe axialement.

11. Machine de nettoyage des sols selon la revendication 1, caractérisée en ce que, au lieu des brosses en rouleaux, sont prévues au moins deux unités de nettoyage, lesquelles comprennent chacune au moins deux cylindres déflecteurs (23,24), dont au moins un est entraîné en rotation, et une bande de nettoyage (25) circulant autour d'eux, les cylindres déflecteurs de deux unités de nettoyage étant chacun montés en rotation autour d'un même axe et effectuant un mouvement oscillant de l'un vers l'autre dans une direction horizontale.

12. Machine de nettoyage des sols selon la revendication 11, caractérisée en ce que les brosses en rouleaux (9) et respectivement les unités de nettoyage présentent, en plus de leur mouvement oscillant dans une direction horizontale, un mouvement de pivotement autour d'un axe de pivotement vertical.
